# EUROPÄISCHE PATENTSCHRIFT

(11) **EP 0 154 019 B1**
(45) Veröffentlichungstag und Bekanntmachung des Hinweises auf die Patenterteilung: **20.07.1988**
(21) Anmeldenummer: 84115594.8
(22) Anmeldetag: 17.12.1984
(51) Int. Cl.: E05B 49/00, G07C 9/00

(54) **Verfahren zur Code-Sicherung bei einem elektronischen Schlüssel**
Coding method for an electronic key
Procédé de codage pour clé électronique

(30) Priorität: 29.02.1984 DE 3407436
(43) Veröffentlichungstag der Anmeldung: 11.09.1985
(73) Patentinhaber: SIEMENS AKTIENGESELLSCHAFT, 80333 München (DE)
(72) Erfinder: Dannhäuser, Friedrich, Dr. techn./Phys., D-8000 München 81 (DE); Heuwieser, Erwin, Dipl.-Ing. (FH), D-8013 Haar (DE); Preissinger, Heinz, Dipl.-Phys., D-8028 Taufkirchen (DE)

(56) Entgegenhaltungen:
- EP-A- 0 098 437
- FR-A- 2 168 972
- FR-A- 2 441 036

## Beschreibung

Die Erfindung betrifft ein Verfahren zui Code-Sicherung bei einem elektronischen Schüssel, insbesondere für Kraftfahrzeuge mit eingebauter Zentralverriegelung, der aus einem Sender besteht, welcher ein codiertes Infrarot-Signal aussendet, das von einem auf den Code abgestimmten Empfänger aufgenommen wird, wobei der Code des Signals bei Sender und Empfänger automatisch verstellbar sind, und bei dem der Sender nach Desynchronisation oder Batteriewechsel im Sender bzw. Empfänger einen Reset-Code sendet.

Ein derartiges Verfahren ist aus der DE-A-3 234 538 und DE-A-3 234 539 bekannt (Offenlegungstag 22.03.84). Dabei sind im Sender und Empfänger eine Anzähl von Code-Nummern gespeichert, wobei nach jedem Sende- und Empfangsvorgang im Sender und Empfänger eine neue übereinstimmende Code-Nummer selbsttätig eingestellt wird, was fortlaufend oder unter Verwendung eines Zufallsgenerators geschehen kann. Dadurch wird aus einer großen Anzahl von Möglichkeiten, bei beispielsweise 24 Bits 224 = 16 Mio., ein beliebiges Bitmuster _ausgewählt, so daß ein unrechtmäßijer Gebrauch eines codierten Codes beispielsweise durch Kopieren, praktisch ausgeschlossen ist.

Um dabei auch nach Batteriewechsel im Sender (Batterie im Schlüssel) bzw. Empfänger (Kraftfah, zeugakkumulator) oder nach Desynchronisation (Code befindet sich außerhalb des Fangbereichs) das Schloß öffnen zu können, wird bei dem bekannten Verfahren ein Reset-Code gesendet. Dieser öffnet sofort oder nach dem nächsten Tastendruck. Der Reset-Code stellt eine Sicherheitslücke dar, da bei einem unberechtigten Kopieren ein unbefugter Benutze in die Lage versetzt wird, das Schloß mit Hilfe den Reset-Codes zu öffnen.

Aufgabe der Erfindung ist es daher, das Verfahren der eingangs angegebenen Art derart weiterzubilden, daß das unberechtigte Öffnen mit Hilfe des Reset-Codes verhindert wird.

Diese Aufgabe wird erfindungsgemäß dadurch gelöst, daß der Reset-Code ein vom Empfänger angesteuertes Schloß zum Öffnen mit einem mechanischen Schlüssel freigibt.

Damit wird der Vorteil erzielt, daß durch die Aussendung des Reset-Codes die Öffnung nur vorbereitet wird. Dies geschieht beispielsweise. indem der Reset-Code ein Steuersignal veranlaßt, welches das Schloß elektronisch öffnet. Dabei öffnet ein Relais nur einen Riegel, wonach der zweite Riegel mit dem mechanischen Schlüssel geöffnet werden kann. Gleichzeitig mit dieser "teilweisen" Öffnung des Schlosses synchronisiert der Reset-Code in bekannter Weise Sender und Empfänger, d. h. er setzt den zu dieser Schlüsseinummer gehörigen Zähler im Empfänger auf den Wert des Zählers im Schlüssel.

Die "teilweise" Öffnung des Schlosses kann beispielsweise dadurch vorgenommen werden, daß im Empfänger zwei Ausgänge vorhanden sind, die entweder den Zustand "H" oder "L" annehmen können und zur Unterscheidung von *Freigabe des mechanischen Schlüssel" und "volles Öffnen" benutzt werden können. Bei nur teilweiser Freigabe wird nur ein Ausgang auf "L" gesetzt, während bei vollem Öffnen beide Ausgänge "L" sind.

## Patentansprüche

Verfahren zur Code-Sicherung bei einem elektronitehen Schlüssel, insbesondere für Kraftfahrzeuge mit eingebauter Zentralverriegelung, der aus einem Sender besteht, welcher ein codiertes Infrarotsignal aussendet, das von einem auf den Code abgestimmten Empfänger aufgenommen wird, wobei der Code das Signals bei Senuer und Empfänger automatisch verstellbar sind, und bei dem der Sender nach Desynchronisation oder Batteriewechse! im Sender bzw. Empränger einen Reset-Code sendet, wobei der Reset-Code ein vom Empfänger angesteuertes Schloß zum Öffnen mit einein mechanischen Schlüssel freigibt.

## Claims

A method of code safeguarding for an electronic key, in particular for motor vehicles with built-in centr locking, which comprises a transmitter which transmits a coded infrared signal which is received by a receiver tuned to the code, where the code of the signal can be set automatically in the transmitter and the receiver, and where the trarsmitter transmits reset ccde following desynchronisation or following battery change in the transmitter or the receiver, where the reset code releases a lock, operated by the receiver, for opening by a machanical key.

## Revendications

Procédé de codage de sécurité pour une clé électronique, notamment pour des automobiles à verrouiliage centralisé incorporé, qui est constituée par un émetteur qui émet un signal infrarouge codé reçu par un récepteur accordé sur le code, le code du signal dans l'émetteur et dans le récepteur étant susceptible d'être modifié automatiquement, et selon lequel l'émetteur envoie, après désynchronisation ou changement de batterie dans l'émetteur ou dans le récepteur, un code de remise à l'état initial, le code de remise à l'état initial autorisant une serrure, commandée par le récepteur, à pouvoir être ouverte avec une clé méanique.
